# EUROPÄISCHE PATENTSCHRIFT

(11) **EP 4 050 260 B1**
(45) Veröffentlichungstag und Bekanntmachung des Hinweises auf die Patenterteilung: **11.12.2024**
(21) Anmeldenummer: 22156683.9
(22) Anmeldetag: 15.02.2022
(51) Int. Cl.: F23N 5/08

(54) **VERFAHREN UND ANORDNUNG ZUR BEOBACHTUNG EINES VERBRENNUNGSPROZESSES IN EINEM HEIZGERÄT**
METHOD AND ARRANGEMENT FOR OBSERVING A COMBUSTION PROCESS IN A HEATING DEVICE
PROCÉDÉ ET AGENCEMENT DE SURVEILLANCE D'UN PROCESSUS DE COMBUSTION DANS UN APPAREIL DE CHAUFFAGE

(30) Priorität: 17.02.2021 DE 102021103729
(43) Veröffentlichungstag der Anmeldung: 31.08.2022
(73) Patentinhaber: Vaillant GmbH, 42859 Remscheid (DE)
(72) Erfinder: Badenhop, Thomas, 42499 Hückeswagen (DE)

(56) Entgegenhaltungen:
- DE-A1- 19 729 607
- US-A1- 2011 067 408
- US-B1- 7 414 726

## Beschreibung

Die Erfindung betrifft ein Verfahren und eine Anordnung zur Beobachtung eines Verbrennungsprozesses in einem mit Wasserstoff und/oder einem wasserstoffhaltigen Brenngas betreibbaren Heizgerät.

Wasserstoff als Brenngas oder als Beimischung zu Brenngasen wird immer wichtiger, und es werden große Anstrengen unternommen, neue oder auch existierende Heizgeräte für einen Betrieb damit zu ertüchtigen. Dabei geht es nicht nur um große Anlagen, sondern auch um Wandgeräte zur Erwärmung von Wasser und generell um Heizgeräte für die Beheizung von Gebäuden und/oder die Bereitstellung von warmem Wasser. Da es sich bei solchen Geräten um langlebige Güter handelt, gibt es auch Bestrebungen, solche Geräte für einen Betrieb mit verschiedenen Brenngasen vorzubereiten, wobei die Vorbereitung auf einen Betrieb mit Wasserstoff besondere Anforderungen stellt.

Wasserstoff unterscheidet sich bei seiner Verbrennung in mehreren Punkten von bisher verwendeten Brenngasen, insbesondere ist eine Wasserstofflamme für das menschliche Auge fast unsichtbar, strahlt weniger Wärme ab als mit kohlenstoffhaltigen Brennstoffen erzeugte Flammen, und es werden andere Messsysteme benötigt als bei Heizgeräten für Brennstoffe aus Kohlenwasserstoffen. Die vorliegende Erfindung ist daher besonders, aber nicht nur geeignet für Heizgeräte, die mit reinem Wasserstoff oder mit Brenngas, das zu mehr als 50%, insbesondere mehr als 95% aus Wasserstoff besteht, betrieben werden.

In Heizgeräten werden bisher im Allgemeinen einfache und robuste Sensoren für lonisation, Temperatur, Licht- oder Wärme-Strahlung, Druck, Volumenstrom und dergleichen eingesetzt, um die Heizgeräte zu regeln und deren sicheren Betrieb zu gewährleisten. Mit bisher üblicher Sensorik lassen sich jedoch bei Verwendung von Wasserstoff als Brenngas manche Messungen nicht zuverlässig durchführen. Eine wichtige Funktion ist das Feststellen des Vorhandenseins einer stabilen Flamme (ein sogenannter Flammenwächter), eine andere die Einstellung eines für eine stabile und umweltschonende Verbrennung geeigneten Verhältnisses von Verbrennungsluft zu Brenngas (Lambda-Wert).

Eine Verwendung von optischen Sensoren unter Benutzung von optischen Filtern ist für eine spezielle Anwendung bei Heizgeräten, die mit wasserstoffhaltigem Brenngas betrieben werden, schon beispielsweise aus der DE 10 2019 101 329 A1 bekannt. Auch aus der EP 2 223 016 B1 sind optische Messsysteme in Heizgeräten bekannt, wobei sich diese beiden Dokumente hauptsächlich mit der Beobachtung der Strahlung von Flammen beschäftigen, also mit Strahlungsemissionen im Verbrennungsraum. Aus der DE 10 2009 009 314 A1 ist auch schon die Nutzung der Absorptionsspektroskopie im infraroten Bereich des Lichtes bekannt, um Flammen zu überwachen oder einen Verbrennungsprozess zu regeln. Bei den dortigen Überlegungen wird Wasserdampf als Störfaktor betrachtet und nicht für die eigentliche Beobachtung ausgewertet.

Wegen der hohen Temperaturen und starken Emissionen im Bereich von Flammen sind bekannte Messverfahren und eine Auswertung solcher Messungen mit einem gewissen Aufwand verbunden, da bei sicherheitsrelevanten Funktionen möglichst keine Fehler auftreten sollten.

Die US 2011/067408 A1 offenbart Systeme und Verfahren zur Kontrolle von Verbrennungsemissionsparametern in einer Gasturbinenbrennkammer. Diese umfassen die Bereitstellung eines optischen Weges durch einen Gasturbinenabgaskanal, die Ausbreitung von Licht, insbesondere Infrarot-Licht, entlang des optischen Weges, die Messung der Absorption von Abgasspezies des Lichts innerhalb des Gasturbinenabgaskanals und die Steuerung eines Verbrennungsparameter auf der Grundlage der gemessenen Absorption der Abgasspezies. Damit können unerwünschte Abgasbestandteile, welche aus einer unvollständigen Verbrennung resultieren, reduziert werden.

Die US 7 414 726 B1 offenbart ein äquivalentes O2-Analysesystem für zweiatomigen Sauerstoff, das durch einen Ofen, einen Schornstein oder einen Abgaskanal einer Prozessheizungs- oder Kesselanlage strömendes CO2 und Wasserdampf (H2O) im Verbrennungsabgas mit einer Lichtquelle, z. B. einem Quantenkaskadenlaser (QC), misst. Das System verarbeitet die Messsignale, um die Sauerstoffverdünnung (relativ zu einer stöchiometrischen Konzentration) und damit den O2-Überschuss im Rauchgas zu bestimmen. Damit können ein Luftüberschuss bei der Verbrennung festgestellt und die Luftzufuhr angepasst werden. Auch wird die Kesselanlage bei zu geringem Luftüberschuss abgeschaltet, da die Gefahr einer Verpuffung besteht.

Aufgabe der vorliegenden Erfindung ist es, die mit Bezug auf den Stand der Technik geschilderten Probleme wenigstens teilweise zu lösen. Insbesondere sollen ein Verfahren und einer Anordnung geschaffen werden, mit denen sich eine Beobachtung eines Verbrennungsprozesses ohne Verwendung der von Flammen erzeugten Strahlung, nämlich durch Absorptionsspektroskopie, verwirklichen lässt. Diese sollen für Heizgeräte, die mit Wasserstoff als Brenngas oder wasserstoffhaltigem Brenngas betrieben werden besonders geeignet sein.

Zur Lösung dieser Aufgabe dienen ein Verfahren und eine Anordnung gemäß den unabhängigen Ansprüchen. Vorteilhafte Ausgestaltungen und Weiterbildungen der Erfindung sind in den jeweiligen abhängigen Ansprüchen angegeben. Die Beschreibung, insbesondere im Zusammenhang mit der Zeichnung, veranschaulicht die Erfindung und gibt ein Ausführungsbeispiel an.

Zur Lösung der Aufgabe trägt ein Verfahren zur Beobachtung eines Verbrennungsprozesses von Wasserstoff oder einem wasserstoffhaltigen Brennstoff mit Luft in einem Verbrennungsraum eines Heizgerätes zur Feststellung des Vorhandenseins von Flammen und ggf. auch der Messung des Verhältnisses von Verbrennungsluft zu Brenngas bei, wobei durch einen von Verbrennungsprodukten durchströmbaren Messbereich infrarotes Licht von einer Lichtquelle zu einem für infrarotes Licht empfindlichen Sensor gestrahlt wird und wobei der Sensor die Intensität des einfallenden Lichtes beobachtet und aus Änderungen der Intensität auf das Vorhandensein und ggf. auch die Qualität einer Verbrennung geschlossen wird.

Dabei wird insbesondere von der Überlegung ausgegangen, dass bei einer Verbrennung Verbrennungsprodukte entstehen, deren Nachweis in einem Messbereich außerhalb einer eigentlichen Verbrennungszone genauso sichere Rückschlüsse auf das Vorhandensein und ggf. auch die Qualität einer Verbrennung ermöglicht wie beispielsweise eine direkte Beobachtung der Flamme. Es ist ggf. lediglich eine Verzögerung zu berücksichtigen, die die Verbrennungsprodukte für den Weg von der Verbrennungszone bis zum Messbereich benötigen. Die Verzögerung ist umso geringer, je näher der Messbereich an der Verbrennungszone liegt. Materie in einem Messbereich, der von Licht durchstrahlt wird, schwächt dieses Licht auf unterschiedliche Weise ab, insbesondere durch die Absorption in für verschiedene Atome oder Moleküle unterschiedlichen Wellenlängenbereichen. Es entstehen sogenannte Absorptionslinien oder -banden, deren Wellenlängen und Intensitätsabnahmen einen Rückschluss auf die Menge und Art von in dem Messbereich vorhandener Materie erlauben. Dies macht sich die vorliegende Erfindung zu Nutze.

Dazu wird mindestens eine Absorptionslinie oder -bande des Wassers beobachtet. Wasser (in gasförmigem Zustand) ist nämlich das quantitativ gut nachweisbare Verbrennungsprodukt von Wasserstoff mit Luft und eignet sich besonders für den gewünschten Verwendungszweck. Tatsächlich ist der Wasseranteil im Verbrennungsgas in eineindeutiger Weise mit dem Verhältnis von Verbrennungsluft zu Brenngas verknüpft, so dass sich die Messung des Wasseranteils im Verbrennungsgas als sehr geeignet für eine Regelung dieses Verhältnisses herausgestellt hat. Ein Wassermolekül weist im gasförmigen Zustand insbesondere drei Arten von Übergängen auf, die zur Absorption elektromagnetischer Strahlung (u. a. Licht) führen können:
i. Rotationsübergänge, bei denen das Molekül ein Quantum Rotationsenergie gewinnt. Wasserdampf führt zu einer Absorption im fernen Infrarotbereich des Spektrums von etwa 200 cm⁻¹ [1/Zentimeter] (50 µm [Micrometer]) bis zu längeren Wellenlängen in Richtung Mikrowellenbereich.
ii. Schwingungsübergänge, bei denen ein Molekül ein Quantum Schwingungsenergie gewinnt. Die fundamentalen Übergänge führen zu einer Absorption im mittleren Infrarot in den Bereichen um 1650 cm⁻¹ (µ-Bande, 6 µm) und 3500 cm⁻¹ (sogenannte X-Bande, 2,9 µm).
iii. Elektronische Übergänge, bei denen ein Molekül in einen angeregten elektronischen Zustand versetzt wird.

Im Folgenden ist mit Absorptionslinie oder -bande immer ein enger Spektralbereich gemeint, der sich selektiv beobachten lässt, insbesondere mit einem nicht-dispersiven Infrarot-Spektrometer (NDIR). Durch Beobachtung der Intensität von Licht, welches mit diesem Spektralbereich ein Gasvolumen (Messbereich) durchlaufen hat, kann der Anteil bestimmter Gase (insbesondere Wasser) in dem Gasvolumen bestimmt werden. Da bei einer Verbrennung von Wasserstoff als Verbrennungsprodukt nur Wasser entsteht und bei Verbrennung anderer Brenngase ebenfalls Wasser gebildet wird, lässt sich auch schon das Zünden einer Flamme im Verbrennungsraum (also der Beginn eines Verbrennungsprozesses) durch das Auftreten einer oder mehrerer Absorptionslinien, die vorher nicht vorhanden oder weniger ausgeprägt waren, erkennen.

In einer bevorzugten Ausführungsform ist der Sensor Teil eines nicht-dispersiven Infrarot-Spektrometers (NDIR). Die nicht-dispersive Infrarot-Spektroskopie ist weit entwickelt und kostengünstig zur Analyse von Gasen einsetzbar, so dass ein NDIR-Spektrometer auch ein alltagstauglicher Teil einer Steuer- und Regeleinheit eines Heizgerätes sein kann.

Für eine Kalibrierung und korrekte Messung ist es sinnvoll, schon bei (noch) ausgeschaltetem Brenner und/oder vor dessen Zünden mindestens eine Absorptionslinie zu beobachten. Da immer etwas Feuchtigkeit in Luft vorhanden ist, kann dieser Anteil z. B. bei laufendem Gebläse eines Heizgerätes aber noch ohne Brenngaszufuhr (oder jedenfalls vor einer Zündung des Verbrennungsprozesses) beobachtet und so aus folgenden Messungen eliminiert werden.

Nach einem Start des Heizgerätes wird dann aus einem Abfall der Intensität im Bereich mindestens einer Absorptionslinie des Wassers auf ein Zünden der Verbrennung und/oder aus einer Zunahme der Intensität auf ein Verlöschen der Verbrennung geschlossen.

Besonders bevorzugt wird während einer Verbrennung und bei Änderungen eines Verhältnisses von Brenngas zu Luft die Intensität der mindestens einen Absorptionslinie von Wasser beobachtet, wobei aus dem Verlauf der Intensität im Vergleich zu Kalibrierkurven und/oder Erfahrungswerten auf das Verhältnis von Verbrennungsluft zu Brenngas geschlossen wird. Neben der einfachen Erkennung, ob eine Verbrennung vorhanden ist, kann nämlich auch eine Messung des Luftverhältnisses durchgeführt werden. Die höchste Intensitätsabnahme bei Wasserdampfabsorption ist für das Luftverhältnis 1 (Lambda = 1) zu messen. Durch Verdünnungseffekte sinkt die Intensität zu höheren Luftverhältnissen (überstöchiometrischer Betrieb) stark ab, während diese bei einem unterstöchiometrischen Betrieb weniger stark abstinkt, da der Verdünnungsgrad geringer ist. Es können z. B. in einem Labor charakteristische Kurven für die Intensitätsabnahme für den überstöchiometrischen und unterstöchiometrischen Betrieb bestimmt und in einer Steuer- und Regeleinheit hinterlegt werden. Durch Vergleich gemessener Werte mit gespeicherten Werten kann auf über- und unterstöchiometrischen Betrieb geschlossen werden. Durch entsprechende Verstellung des Brenngases/Luftgemisches kann so ein überstöchiometrischer Betrieb als gewünschte Betriebsweise erzeugt werden. Darüber hinaus kann durch weitere Auswertung von Messwerten auf die Konzentration des Wasserdampfes und somit auf das Luftverhältnis geschlossen werden, sobald sichergestellt ist, dass ein überstöchiometrischer Betrieb vorliegt. So kann eine Regelung des Luftverhältnisses ermöglicht werden.

Bevorzugt wird Licht zumindest der beobachteten Wellenlängenbereiche der beobachteten Absorptionslinien durch den Messbereich zu dem Sensor geschickt. Um Störeinflüsse möglichst gering zu halten, kann es sinnvoll sein, nur infrarotes Licht aus wenigen Wellenlängenbereichen durch den Messbereich zu schicken bzw. vor dem Sensor auszufiltern. Dies kann durch eine entsprechende Lichtquelle und/oder durch geeignete optische Filter erreicht werden. Moderne Spektrometer können zwar auch Absorptionslinien oder -bande in einem breiten Spektralbereich gleichzeitig beobachten, jedoch wird die Auswertung schneller, einfacher und/oder kostengünstiger, wenn nur ausgewählte Spektralbereiche beobachtet werden.

Zur Lösung der Aufgabe trägt auch eine Anordnung zur Beobachtung eines Verbrennungsprozesses von Wasserstoff oder einem wasserstoffhaltigen Brenngas mit Luft in einem Verbrennungsraum eines Heizgerätes zur Feststellung des Vorhandenseins von Flammen und ggf. auch der Regelung des Verhältnisses von Verbrennungsluft zu Brenngas bei, wobei eine Lichtquelle für infrarotes Licht und ein Sensor zumindest für infrarotes Licht im Bereich von mindestens einer Absorptionslinie oder -bande von Wasser vorhanden sind, zwischen denen ein von Verbrennungsgasen durchströmbarer Messbereich liegt und wobei der Sensor mit einer Auswerteelektronik verbunden ist, die eingerichtet ist, die Intensität des einfallenden Lichtes im Bereich von mindestens einer Absorptionslinie oder -bande von Wasser zu beobachten und aus deren Verlauf auf das Vorhandensein von Flammen und ggf. auch das Verhältnis von Verbrennungsluft zu Brenngas zu schließen.

Bevorzugt ist der Messbereich so angeordnet, dass bis dorthin das im Verbrennungsprozess entstandene Wasser noch gasförmig ist. Eine Kondensation von Teilen des in den Verbrennungsgasen enthaltenen Wasserdampfes schon vor dem Sensor würde die Messungen verfälschen, weshalb dies möglichst vermieden werden muss. Der Messbereich sollte daher nah genug an dem Flammenbereich liegen, dass bis dahin keine Kondensation stattfindet, insbesondere im Verbrennungsraum oder nah am Verbrennungsraum im Abgassystem.

Bevorzugt ist der Sensor Teil eines nicht-dispersiven Infrarot-Spektrometers. Dieses kann zur Auswerteelektronik gehören und/oder mit dieser ein Teil einer Steuer- und Regeleinheit des Heizgerätes sein.

Zwar gibt es Lichtquellen und Sensoren, die auch für eine Anordnung in einem Verbrennungsraum geeignet sind, jedoch sind bevorzugt der Sensor und/oder die Lichtquelle außerhalb des Verbrennungsraumes hinter einem Fenster in einem Gehäuse um den Verbrennungsraum angeordnet. So wird eine Wartung vereinfacht, und es werden keine elektrischen Durchführungen zu dem Verbrennungsraum benötigt. Auch Anordnungen mit Lichtwellenleitern sind jedoch möglich, die noch mehr Spielraum bei der Anordnung von Lichtquelle und Sensor ermöglichen.

Besonders bevorzugt ist zwischen der Lichtquelle und dem Sensor mindestens ein wellenlängenselektives Filter angeordnet. So können Störeinflüsse reduziert werden und/oder ein bestimmter Wellenlängenbereich ohne komplexe (elektronische) spektrale Einteilung beobachtet werden.

Bevorzugt ist die Auswerteelektronik (als Teil einer Steuer- und Regeleinheit) eingerichtet, das Vorhandensein und ggf. auch die Qualität einer Verbrennung aus den Messwerten des Sensors zu erkennen und diese zu einem sicheren Start und/oder Betrieb des Heizgerätes zu verwenden.

Es kann ein Computerprogrammprodukt vorliegen, umfassend Befehle, die bewirken, dass die beschriebene Anordnung das beschriebene Verfahren ausführt. Die Auswertung der vom Sensor gemessenen Daten und deren weitere Verwendung im Heizgerät benötigen ein Programm und Daten für die Steuerung des Heizgerätes, wobei beides gelegentlich aktualisiert werden muss.

Die Erläuterungen zum Verfahren können zur näheren Charakterisierung der Anordnung herangezogen werden, und umgekehrt. Die Anordnung kann auch so eingerichtet sein, dass damit das Verfahren durchgeführt wird.

Ein schematisches Ausführungsbeispiel der Erfindung, auf das diese jedoch nicht beschränkt ist, und die Funktionsweise des Verfahrens werden nun anhand der schematischen Figuren näher erläutert. Es stellen dar:
- Fig. 1:: ein Heizgerät mit Messsystem für die Absorption von Infrarot-Strahlung und
- Fig. 2:: die Abhängigkeit des Wassergehaltes im Verbrennungsgas vom Lambda-Wert bei Verbrennung von reinem Wasserstoff.

Fig. 1 zeigt schematisch ein Heizgerät 1, welches insbesondere mit Wasserstoff oder einem wasserstoffhaltigen Brenngas betreibbar ist. Über eine Luftzufuhr 2 wird Luft (meist Außenluft/Umgebungsluft) von einem Gebläse 3 angesaugt und zu einem Brenner 7 gefördert. Über eine Brenngaszufuhr 4 und ein Brenngasventil 5 wird dem vom Gebläse 3 erzeugten Luftstrom Brenngas in einem Mischer 6 (z. B. einer Venturi-Düse) beigemischt. Das Gemisch wird in einem Verbrennungsraum 9, der von einem Gehäuse 10 umgeben ist, verbrannt, wobei ein Flammenbereich 8 entsteht. Entstehende Verbrennungsgase werden über eine Abgasanlage 18 abgeführt. Ein für IR-Strahlung empfindlicher optischer Sensor 11 ist zur Messung so angeordnet, dass er einen Messbereich 19 im Verbrennungsraum 9 (oder jedenfalls stromabwärts des Flammenbereiches 8) beobachten kann. Der Messbereich 19 liegt außerhalb des Flammenbereiches 8, wodurch Störeinflüsse reduziert werden können. Er ist so nah am Flammenbereich angeordnet sein, dass Wasserdampf bis dorthin noch nicht kondensieren kann, da ein Kondensieren von Teilen des in den Verbrennungsgasen enthaltenen Wassers die Messungen verfälschen würde. Der Sensor 11 kann entweder selbst wellenlängensensitiv (empfindlich nur für einen bestimmten Wellenlängenbereich) ausgelegt sein, oder es kann ihm ein optisches Filter 13 vorgeschaltet sein, welches nur einen bestimmten Wellenlängenbereich durchlässt, in dem die zu beobachtende(n) Linie(n) liegt bzw. liegen. Dieser Wellenlängenbereich liegt im Infrarotbereich insbesondere dort, wo Wasser Absorptionslinien oder -banden erzeugt. Im Allgemeinen soll ein solcher Sensor 11 schon wegen seiner Zuleitungen und seiner Temperaturempfindlichkeit nicht innerhalb eines Verbrennungsraumes 9 angeordnet werden, weshalb er bevorzugt hinter einem im Gehäuse 10 angeordneten ersten Fenster 15 liegt. Das Filter 13 kann innen am Fenster 15, außen oder bevorzugt integriert mit dem Fenster 15 angeordnet sein. Eine Auswerteelektronik 12, mit der der Sensor 11 verbunden ist, wertet die Messignale des Sensors 11 aus und schließt daraus auf das Vorhandensein von Wasser und ermittelt gegebenenfalls auch quantitativ dessen Konzentration im Messbereich 19. Dazu strahlt eine Lichtquelle 14 Licht im IR-Bereich durch den Messbereich 19, die bevorzugt auch außerhalb des Gehäuses 10 hinter einem zweiten Fenster 16 (möglicherweise auch mit einem optischen Filter 17) angeordnet ist. Von dieser Lichtquelle 14 abgestrahltes Licht (jedenfalls im beobachteten Wellenlängenbereich) erreicht den Sensor 11 durch den Messbereich 19. Irgendwo im Strahlengang kann ein optisches Filter 13, 17 angeordnet sein, um eine genügende Empfindlichkeit der Messung zu erreichen. Allerdings können mit modernen NDIR-Spektrometern auch ein größerer Infrarot-Bereich beobachtet und mehrere dort auftretende Absorptionslinien oder -banden parallel ausgewertet werden, so dass es keiner optischen Filter bedarf. Sinnvoll ist es aber, eine Temperaturkorrektur vorzunehmen, wozu ein Temperatursensor 23 im Messbereich 19 oder in dessen Nähe angeordnet ist. Da Infrarot-Strahlung (Wärmestrahlung) auch von der Temperatur in einer Messumgebung abhängt, ist eine Korrektur wichtig. Diese kann mit gespeicherten Labordaten und/oder Erfahrungswerten nach einer Korrekturkurve in der Auswerteelektronik 12 erfolgen.

Die Auswerteelektronik 12 ist bevorzugt Teil einer Steuer- und Regeleinheit 22, die das ganze Heizgerät 1 steuert und über Steuerleitungen 21 mit wichtigen Komponenten wie dem Gebläse 3 und dem Brenngasventil 5 verbunden ist und diese regelt und bei sicherheitsrelevanten Ereignissen abschalten kann. Der infrarotempfindliche Sensor 11 und der Temperatursensor 23 (möglicherweise auch die Lichtquelle 14) sind über Messleitungen 20 mit der Auswerteelektronik 12 verbunden und bilden mit dieser zusammen ein Messsystem, welches als Flammenwächter und ggf. auch für die Einstellung des Luft-Brenngas-Verhältnisses für verschiedene Brenngase genutzt werden kann.

Es sei erwähnt, dass räumlich andere Anordnungen möglich sind, insbesondere, wenn Lichtwellenleiter zu einer Weiterleitung von Licht an eine gewünschte Stelle eingesetzt werden. Die bisher beschriebene Anordnung kann Absorptionslinien von Wasser messen, die durch bei einer Verbrennung entstehenden Wasserdampf im Messbereich 19 entstehen.

Fig. 2 veranschaulicht, warum sich gerade die Absorptionsmessungen an Wasser(dampf) für die Messung und damit Regelung des Verhältnisses von Verbrennungsluft zu Brenngas eignen. Die dargestellte Kurve des Wassergehaltes (gasförmig in Volumenprozent) in Abhängigkeit von der Luftzahl Lambda zeigt eine stetige Abnahme der Wasserkonzentration im Abgas in Abhängigkeit vom Verhältnis von Luft zu Brenngas bei einer Verbrennung von reinem Wasserstoff. Jede Wasserkonzentration kann damit einem Lambda-Wert eindeutig zugeordnet werden. Die Abhängigkeit ist auch stark genug, insbesondere in dem wichtigen Bereich von Lambda zwischen 1 und 2, um selbst bei Messungenauigkeiten noch sicher regeln zu können. Dies trifft nicht nur bei Verbrennung von reinem Wasserstoff zu, sondern auch bei wasserstoffhaltigen Brenngasen, insbesondere bei hohen Wasserstoffanteilen im Brenngas.

Die vorliegende Erfindung erlaubt es, mit einer einfachen und robusten Instrumentierung an einem Heizgerät die Funktionen Flammenwächter und ggf. auch Verbrennungsregelung für reinen Wasserstoff als Brenngas oder wasserstoffhaltige Brenngase, zu verwirklichen.

### Bezugszeichenliste

- 1: Heizgerät
- 2: Luftzufuhr
- 3: Gebläse
- 4: Brenngaszufuhr
- 5: Brenngasventil
- 6: Mischer
- 7: Brenner
- 8: Flammenbereich
- 9: Verbrennungsraum
- 10: Gehäuse (des Verbrennungsraumes)
- 11: Sensor
- 12: Auswerteelektronik (mit NDIR)
- 13: Erstes optisches Filter
- 14: Lichtquelle
- 15: Erstes Fenster
- 16: Zweites Fenster
- 17: Zweites optisches Filter
- 18: Abgasanlage
- 19: Messbereich
- 20: Messleitung
- 21: Steuerleitungen
- 22: Steuer- und Regeleinheit
- 23: Temperatursensor

## Patentansprüche

1. Verfahren zur Beobachtung eines Verbrennungsprozesses von Wasserstoff oder einem wasserstoffhaltigen Brenngas mit Luft in einem Verbrennungsraum (9) eines Heizgerätes (1) zur Feststellung des Vorhandenseins von Flammen, wobei durch einen von Verbrennungsprodukten durchströmbaren Messbereich (19) infrarotes Licht von einer Lichtquelle (14) zu einem für infrarotes Licht empfindlichen Sensor (11) gestrahlt wird, wobei der Sensor (11) die Intensität des einfallenden Lichtes beobachtet, und aus Änderungen der Intensität zumindest auf das Vorhandensein einer Verbrennung geschlossen wird und wobei mindestens eine Absorptionslinie oder -bande des Wassers beobachtet wird.

2. Verfahren nach Anspruch 1, wobei die mindestens eine Absorptionslinie oder -bande bei ausgeschaltetem Brenner (7) und/oder vor dessen Zünden beobachtet wird.

3. Verfahren nach Anspruch 1 oder 2, wobei nach einem Start des Heizgerätes (1) aus einem Abfall der Intensität im Bereich mindestens einer Absorptionslinie oder -bande des Wassers auf ein Zünden der Verbrennung und/oder aus einer Zunahme der Intensität auf ein Verlöschen der Verbrennung geschlossen wird.

4. Verfahren nach einem der vorhergehenden Ansprüche, wobei während einer Verbrennung und bei Änderungen eines Verhältnisses von Verbrennungsluft zu Brenngas die Intensität der mindestens einen Absorptionslinie oder -bande von Wasser beobachtet wird, wobei aus dem Verlauf der Intensität im Vergleich zu Kalibrierkurven und/oder Erfahrungswerten auf das Verhältnis von Verbrennungsluft zu Brenngas geschlossen wird.

5. Verfahren nach einem der vorhergehenden Ansprüche, wobei Licht zumindest der beobachteten Wellenlängenbereiche der beobachteten Absorptionslinien oder -banden durch den Messbereich (19) zu dem Sensor (11) geschickt wird.

6. Anordnung zur Beobachtung eines Verbrennungsprozesses von Wasserstoff oder einem wasserstoffhaltigen Brenngas mit Luft in einem Verbrennungsraum (9) eines Heizgerätes (1) zur Feststellung des Vorhandenseins von Flammen, wobei eine Lichtquelle (14) für infrarotes Licht und ein Sensor (11) zumindest für infrarotes Licht im Bereich von mindestens einer Absorptionslinie oder -bande von Wasser vorhanden sind, zwischen denen ein von Verbrennungsgasen durchströmbarer Messbereich (19) liegt und wobei der Sensor (11) mit einer Auswerteelektronik (12) verbunden ist, die eingerichtet ist, die Intensität des einfallenden Lichtes im Bereich von mindestens einer Absorptionslinie oder -bande von Wasser zu beobachten und aus deren Verlauf auf das Vorhandensein von Flammen zu schließen.

7. Anordnung nach Anspruch 6, wobei der Messbereich (19) so angeordnet ist, dass bis dorthin das im Verbrennungsprozess entstandene Wasser noch gasförmig ist.

8. Anordnung nach einem der Ansprüche 6 oder 7, wobei der Sensor (11) Teil eines nicht-dispersiven Infrarot-Spektrometers (NDIR) ist.

9. Anordnung nach einem der Ansprüche 6 bis 8, wobei der Sensor (11) und/oder die Lichtquelle (14) außerhalb des Verbrennungsraumes (9) hinter einem Fenster (15, 16) in einem Gehäuse (10) um den Verbrennungsraum (9) angeordnet sind.

10. Anordnung nach einem der Ansprüche 6 bis 9, wobei zwischen der Lichtquelle (14) und dem Sensor (11) mindestens ein wellenlängenselektives Filter (13, 17) angeordnet ist.

11. Anordnung nach einem der Ansprüche 6 bis 10, wobei die Auswerteelektronik (12) eingerichtet ist, das Vorhandensein einer Verbrennung aus den Messwerten des Sensors (11) zu erkennen und diese zu einem sicheren Start des Heizgerätes (1) zu verwenden.

12. Heizgerät (1), eingerichtet zur Verbrennung von Wasserstoff oder einem wasserstoffhaltigen Brenngas mit Luft, umfassend eine Anordnung nach einem der Ansprüche 6 bis 11 als Flammenwächter.

## Claims

1. Method for observing a combustion process of hydrogen or a hydrogen-containing fuel gas with air in a combustion chamber (9) of a heating device (1) for detecting the presence of flames, wherein infrared light from a light source (14) is radiated to a sensor (11) sensitive to infrared light through a measurement area (19) through which combustion products flow, wherein the sensor (11) monitors the intensity of the incidental light, and from changes in the intensity at least the presence of combsution is inferred, and wherein at least one absorption line or band of water is observed.

2. Method according to claim 1, wherein the at least one absorption line or band is observed when the burner (7) is switched off and/or before its ignition.

3. Method according to claim 1 or 2, wherein after starting the heating device (1) a drop in the intensity in the region of at least one absorption line or band of water indicates an ignition of the combustion and/or an increase in the intensity indicates an extinguishing of the combustion.

4. Method according to any one of the preceding claims, wherein, during a combustion and with changes in a ratio of combustion air to fuel gas, the intensity of the at least one absorption line or band of water is observed, wherein the ratio of combustion air to fuel gas is inferred from the course of the intensity in comparison with calibration curves and/or empirical values.

5. Method according to any one of the preceding claims, wherein light in at least the observed wavelength ranges of the observed absorption lines or bands is sent through the measurement area (19) to the sensor (11).

6. Arrangement for monitoring a combustion process of hydrogen or a hydrogen-containing fuel gas with air in a combustion chamber (9) of a heating device (1) for detecting the presence of flames, wherein a light source (14) for infrared light and a sensor (11) at least for infrared light in the region of at least one absorption line or band of water are provided, between which there is a measurement area (19) through which the combustion gases can flow, and wherein the sensor (11) is connected to an electronic evaluation unit (12) which is configured to observe the intensity of the incidental light in the region of at least one absorption line or band of water and to draw conclusions about the presence of flames from its course.

7. Arrangement according to claim 6, wherein the measurement area (19) is arranged so that the water produced in the combustion process is still gaseous when it gets there.

8. Arrangement according to any one of claims 6 or 7, wherein the sensor (11) is part of a non-dispersive infrared (NDIR) spectrometer.

9. Arrangement according to any one of claims 6 to 8, wherein the sensor (11) and/or the light source (14) are arranged outside the combustion chamber (9) behind a window (15, 16) in a housing (10) around the combustion chamber (9).

10. Arrangement according to any one of claims 6 to 9, wherein at least one wavelength-selective filter (13, 17) is arranged between the light source (14) and the sensor (11).

11. Arrangement according to any one of claims 6 to 10, wherein the evaluation electronic unit (12) is configured to recognize the presence of combustion from the measurement values of the sensor (11) and to use them to safely start the heating device (1).

12. Heating device (1), configured for the combustion of hydrogen or a hydrogen-containing fuel gas with air, comprising an arrangement according to any one of claims 6 to 11 as a flame monitor.

## Revendications

1. Procédé d'observation d'un processus de combustion d'hydrogène ou d'un gaz combustible contenant de l'hydrogène avec de l'air dans une chambre de combustion (9) d'un appareil de chauffage (1) pour constater la présence de flammes, dans lequel de la lumière infrarouge est rayonnée à travers une zone de mesure (19) pouvant être traversée par des produits de combustion depuis une source de lumière (14) à un capteur (11) sensible à la lumière infrarouge, dans lequel le capteur (11) observe l'intensité de la lumière incidente et il est déduit à partir de modifications de l'intensité au moins à la présence d'une combustion et dans lequel au moins une ligne ou bande d'absorption de l'eau est observée.

2. Procédé selon la revendication 1, dans lequel la au moins une ligne ou bande d'absorption est observée si le brûleur (7) est éteint et/ou avant son allumage.

3. Procédé selon la revendication 1 ou 2, dans lequel après un démarrage de l'appareil de chauffage (1), il est déduit à partir d'une baisse de l'intensité dans la zone d'au moins une ligne ou bande d'absorption de l'eau à un allumage de la combustion et/ou à partir d'une augmentation de l'intensité à une extinction de la combustion.

4. Procédé selon l'une quelconque des revendications précédentes, dans lequel pendant une combustion et en cas de modifications d'un rapport entre l'air de combustion et le gaz combustible, l'intensité de la au moins une ligne ou bande d'absorption d'eau est observée, dans lequel le rapport entre l'air de combustion et le gaz combustible est déduit à partir de l'évolution de l'intensité par rapport à des courbes d'étalonnage et/ou valeurs d'expérience.

5. Procédé selon l'une quelconque des revendications précédentes, dans lequel de la lumière dans au moins des plages de longueur d'onde observées des lignes ou bandes d'absorption observées est envoyée au capteur (11) à travers la zone de mesure (19).

6. Agencement pour observer un processus de combustion d'hydrogène ou d'un gaz combustible contenant de l'hydrogène avec de l'air dans une chambre de combustion (9) d'un appareil de chauffage (1) pour constater la présence de flammes, dans lequel une source de lumière (14) pour de la lumière infrarouge et un capteur (11) au moins pour de la lumière infrarouge sont présents dans la zone d'au moins une ligne ou bande d'absorption d'eau, entre lesquelles se trouve une zone de mesure (19) pouvant être traversée par des gaz de combustion et dans lequel le capteur (11) est relié à une électronique d'évaluation (12) qui est conçue afin d'observer l'intensité de la lumière incidente dans la zone d'au moins une ligne ou bande d'absorption d'eau et de conclure à la présence de flammes à partir de son évolution.

7. Agencement selon la revendication 6, dans lequel la zone de mesure (19) est agencée de sorte que l'eau produite dans le processus de combustion soit encore gazeuse jusqu'à ce qu'elle l'atteigne.

8. Agencement selon l'une quelconque des revendications 6 ou 7, dans lequel le capteur (11) fait partie d'un spectromètre à infrarouge (NDIR) non dispersif.

9. Agencement selon l'une quelconque des revendications 6 à 8, dans lequel le capteur (11) et/ou la source de lumière (14) sont agencés en dehors de la chambre de combustion (9) derrière une fenêtre (15, 16) dans un boîtier (10) autour de la chambre de combustion (9).

10. Agencement selon l'une quelconque des revendications 6 à 9, dans lequel au moins un filtre (13, 17) sélectif en termes de longueur d'onde est agencé entre la source de lumière (14) et le capteur (11).

11. Agencement selon l'une quelconque des revendications 6 à 10, dans lequel l'électronique d'évaluation (12) est conçue afin de détecter la présence d'une combustion à partir des valeurs de mesure du capteur (11) et de les utiliser pour un démarrage sûr de l'appareil de chauffage (1).

12. Appareil de chauffage (1) conçu pour la combustion d'hydrogène ou d'un gaz combustible contenant de l'hydrogène avec de l'air, comprenant un agencement selon l'une quelconque des revendications 6 à 11 comme détecteur de flammes.
